# EUROPÄISCHE PATENTSCHRIFT

(11) **EP 0 821 200 B1**
(45) Veröffentlichungstag und Bekanntmachung des Hinweises auf die Patenterteilung: **19.03.2003**
(21) Anmeldenummer: 97108899.2
(22) Anmeldetag: 03.06.1997
(51) Int. Cl.: F23Q 7/00

(54) **Stabflammglühkerze**
Flame glow plug
Bougie à flamme

(30) Priorität: 26.07.1996 DE 19630402
(43) Veröffentlichungstag der Anmeldung: 28.01.1998
(73) Patentinhaber: Beru AG, 71636 Ludwigsburg (DE)
(72) Erfinder: Eller, Martin, 71642 Ludwigsburg (DE); Stephan, Ulrich, 74391 Erligheim (DE)
(74) Vertreter: WILHELMS, KILIAN & PARTNER Patentanwälte

(56) Entgegenhaltungen:
- EP-A- 0 648 978
- WO-A-91/18244
- DE-U- 8 809 396
- FR-A- 2 433 251
- US-A- 2 506 768
- US-A- 3 065 436

## Beschreibung

Die Erfindung betrifft eine Stabflammglühkerze zum Vorwärmen der Ansaugluft einer Brennkraftmaschine, insbesondere eines Dieselmotors gemäß Oberbegriff des Anspruchs 1.

Derartige Stabflammglühkerzen sind beispielsweise aus DE-U-8809 396 bekannt. Nachteilig an einer solchen Stabflammglühkerze ist die Schwierigkeit, die Wendeln exakt konzentrisch in dem Glührohr anzuordnen, so daß der Abstand von Wendelaußenrändern zu der Innenwand des Glührohrs gleich ist; dieses wiederum ist Voraussetzung dafür, daß die Erwärmung gleichmäßig erfolgt, so daß keine Verkokung im Verdampferbereich durch ungleichförmige Hitzeausbildung auf der benachbarten Glührohrwand auftritt. Darüber hinaus können Kurzschlüsse auftreten, die durch am Glührohr anliegende Wendelbereiche entstehen. Kurzschlüsse können ebenfalls durch Zerstörung der herkömmlichen Heizstababdichtungen im Eintrittsbereich des Innenpols in das Glührohr der Kerze auftreten.

Die Gefahr nicht konzentrischer Anordnung der Wendel(n) tritt besonders leicht im Bereich der Glührohrspitze auf, in dem das Ende der Glühwendel mit dem Glührohr verschweißt wird; aber auch bei dem Befüllen des Glührohrs, in das die Wendel oder Wendelkombination eingeführt ist, mit Isoliermaterial, wie beispielsweise MgO bzw. AlN, werden die Wendeln, und hierbei insbesondere die 24 Volt-Wendeln, insbesondere im Regelwendelbereich, entsprechend dem Kraftstoffvorwärm- und Verdampferbereich, leicht verschoben; die Verbiegung der Wendeln kann aber auch bei dem üblichen Verstemmvorgang des Wendelendes im Innenpolanschluß auftreten. Hierbei ist zu erwähnen, daß 24-Volt-Wendeln im Vergleich zu 12-Volt-Wendeln wesentlich dünneren Querschnitt aufweisen, was zu einer sehr weichen Federrate der ersteren führt; so besitzen Regelwendeln 12 V/24 V Durchmesser von etwa 0,6 mm/0,35 mm und Heizwendeln 12 V/24 V von etwa 1,00/0,55 mm.

Schließlich tritt mit den gleichen geschilderten Nachteilen bei der Fertigung der Wendelkombinationen Unrundheit auf; dieses gilt insbesondere bei den sogenannten 24 Volt-Wendeln. Nicht unbeachtlich ist auch der Anteil Wendeln, die durch unvorsichtigen Transport verbogen werden.

Aufgabe der vorliegenden Erfindung ist es, eine Stabflammglühkerze der genannten Art zur Verfügung zu stellen, bei der die zuvor geschilderten Nachteile überwunden werden, und die darüber hinaus schneller und wirkungsvoller arbeiten, so daß im Endergebnis die Startzeit des Motors verringert wird.

Die erfindungsgemäße Aufgabe wird durch die kennzeichnenden Merkmale des Anspruchs 1 gelöst; weitere vorteilhafte Ausgestaltungen der Erfindung ergeben sich aus den nachfolgenden Ansprüchen 2 - 5.

Die Erfindung wird anhand der beiliegenden Figuren 1 und 2 näher erläutert.

Figur 1 ist ein schematischer Längsschnitt durch den Heizstab einer Ausführungsform der erfindungsgemäßen Stabflammglühkerze;

Figur 2 ist ein teilweiser Längsschnitt durch eine Ausführungsform der erfindungsgemäßen Stabflammglühkerze mit dem Heizstab gemäß Figur 1.

Gemäß Figur 1 besteht der Heizstab dieser Ausführungsform der erfindungsgemäßen Stabflammglühkerze aus einem Glührohr 5, in dem eine Vorwärmwendel 3.1, eine Regelwendel 4 und eine Zündwendel 3.2 in Reihe hintereinander angeordnet sind; das freie Ende der Vorwärmwendel 3.1 ist mit dem Innenpol 7 leitend verbunden, beispielsweise durch Verstemmen.

Im Eintrittsbereich des Innenpols 7 in das Glührohr 5 ist letzteres durch einen Dichtring aus Silikon verschlossen. Das freie Ende der Zündwendel 3.2 ist im Bereich der Schweißlinse 8 mit der Glühstiftspitze verschweißt. Bei der vorliegenden Ausführungsform ist der größere Bereich der Wendelkombination aus drei Wendeln in einem rohrförmigen Bauteil 1 angeordnet; hierbei liegen bevorzugt die Außenflächen der Wendeln an den Innenflächen des rohrförmigen Bauteils 1 an, während der Außendurchmesser dieses Bauteils dem Innendurchmesser des Glührohr 5 entspricht, so daß ein gleichförmiger Abstand des Außenbereichs der Glühwendeln zur Innenwand des Glührohrs 5 und damit dessen gleichförmige Erwärmung gewährleistet ist. Das rohrförmige Bauteil 1 besteht aus einem hitzebeständigen, elektrisch isolierenden Material bevorzugt Keramikmaterial und insbesondere im wesentlichen aus MgO, AlN und ähnlichen geeigneten Materialien. Das Glührohr 5 ist im übrigen mit an sich bekanntem Isoliermaterial 2 gefüllt.

Die in Figur 2 in einem teilweise Längsschnitt wiedergegebene Ausführungsform der erfindungsgemäßen Stabflammglühkerze weist den beschriebenen Heizstab gemäß Figur 1 auf; entsprechend haben die Bezugszeichen die zuvor gegebene Bedeutung. In Abhängigkeit von der Dimensionierung der Wendeln der Wendelkombination sind die Vorwärmzone 15, die Verdampferzone 16 und die Zündzone 17 ausgebildet. Der Kraftstoff (hier: Diesel) tritt über den Kraftstoffanschluß 13 in die Kerze ein, wobei die Dosierung über die Drosselblende 14 erfolgt. Der Zwischenraum zwischen Verdampferrohr 12 und Heizstab ist mit Verdampfersiebgewebe gefüllt, in dem der Hitzetransfer zur Verdampfung des Brennstoffes stattfindet. Schutzrohr 9.2 und Flammberuhigungshülse 9.1 vervollständigen die erfindungsgemäße Stabflammglühkerze.

Die erfindungsgemäße Flammstabglühkerze kann dadurch hergestellt werden, daß die Wendelkombination 3.1/4/3.2 mit dem Innenpol verstemmt und dann mit dem Glührohr 5 bei 8 verschweißt wird; um den gleichen Abstand der Außenflächen der Wendeln zum Glührohr 5 zu gewährleisten, wird das Keramikrohr 1 vor dem Schweißen zwischen Glührohr und Wendelkombination eingeschoben. Anschließend wird das Isoliermaterial 2 eingefüllt und das Glührohr 5 im Eintrittsbereich des Innenpols 7 mit einem Dichtring aus Silikon verschlossen.

Ein Zündvorgang mit einer erfindungsgemäßen Stabflammglühkerze läuft derart ab, daß nach Ablauf einer Vorglühzeit und Vorwärmzeit, bei der der Heizstab 10 an der Spitze auf Zündtemperatur gebracht und der Vorwärmbereich 15 erhitzt wird, ein Magnetventil den Kraftstoff über den Kraftstoffanschluß 13 freischaltet. Dieser fließt dann durch den Dosiereinsatz 14 über den Vorwärmbereich 15 und,Verdampferbereich 16, in dem er gleichmäßig erwärmt wird, zum Zündbereich 17, in dem der Kraftstoff dann durch Luftzumischung über 9.1 und 9.2 gezündet wird.

Neben den Vorteilen, die die Lösung der erfindungsgemäßen Aufgabe ergibt, kann die Ausschußrate (bis zu 20 %) bei der der Produktion der Heizstäbe soweit reduziert werden, daß Kontrolle der produzierten Heizstäbe durch Röntgen entfallen kann.

## Patentansprüche

1. Stabflammglühkerze mit einem Glührohr (5) mit Innenpol (7), wobei eine Wendelkombination von mindestens einer Regel- und Zündwendel (4,3,2) in Reihe in dem Glührohr (5) angeordnet ist, wobei die Zündwendel (3.2) in der Spitze des Glührohrs (5), dieses kontaktierend, angeordnet ist, **dadurch gekennzeichnet, daß** die Wendelkombination im wesentlichen in einem rohrförmigen Bauteil (1) aus hitzebeständigem Material angeordnet ist und an dessen Innenfläche anliegt, wobei die Außenfläche des Bauteils (1) an der Innenfläche des Glührohrs (5) anliegt und wobei die Regelwendel (4) als 24-Volt-Wendel mit einem Drahtdurchmesser von etwa 0,35 mm und die Heizwendel als 24-Volt-Wendel mit einem Drahtdurchmesser von etwa 0,55 mm ausgebildet ist.

2. Stabflammglühkerze nach Anspruch 1, **dadurch gekennzeichnet, daß** die Wendelkombination aus einer, mit dem Innenpol (7) verbundenen Vorwärmwendel (3.1) der mit dieser verbundenen Regelwendel (4) und der mit dieser und der Glührohrspitze (8) verbundenen Zündwendel (3.2) besteht.

3. Stabflammglühkerze nach Anspruch 1 und/oder 2, **dadurch gekennzeichnet, daß** das rohrförmige Bauteil (1) aus MgO, AlN oder einem anderen Keramikmaterial besteht, welches elektrisch isolierend ist.

4. Stabflammglühkerze nach mindestens einem der vorhergehenden Ansprüche, **dadurch gekennzeichnet, daß** die Abdichtung (6) des Glührohrs (5) im Bereich des Eintritts des Innenpols (7) durch Silikon erfolgt.

5. Stabflammglühkerze nach mindestens einem der vorhergehenden Ansprüche, **dadurch gekennzeichnet, daß** der freie Raum im Glührohr 5 mit elektrisch isolierendem Material gefüllt ist.

## Claims

1. Glow plug comprising a glow tube (5) with an internal pole (7), a helix combination of at least one control and ignition helix (4, 3.2) being arranged in series in the glow tube (5), the ignition helix (3.2) being arranged in the tip of the glow tube (5) so as to contact it, **characterised in that** the helix combination is substantially arranged in a tubular component (1) made of heat-resistant material and is in contact with the inner face thereof, the outer face of the component (1) being in contact with the inner face of the glow tube (5) and the control helix (4) being designed as a 24 volt helix with a wire diameter of approximately 0.35 mm and the heating helix being designed as a 24 volt helix with a wire diameter of approximately 0.55 mm.

2. Glow plug according to claim 1, **characterised in that** the helix combination comprises a preheating helix (3.1) connected to the internal pole (7), the control helix (4) connected to the preheating helix (3.1) and the ignition helix (3.2) connected to the control helix (4) and to the glow tube tip (8).

3. Glow plug according to claim 1 and/or 2, **characterised in that** the tubular component (1) consists of MgO, AlN or a different electrically insulating ceramic material.

4. Glow plug according to at least any one of the preceding claims, **characterised in that** the seal (6) of the glow plug (5) is effected by silicone in the region of entry of the internal pole (7).

5. Glow plug according to at least any one of the preceding claims, **characterised in that** the free space in the glow tube (5) is filled with electrically insulating material.

## Revendications

1. Bougie à flamme équipée d'un tube incandescent (5) avec un pôle interne (7), dans laquelle un filament mixte, composé au moins d'un filament de régulation et d'un filament d'allumage (4, 3.2), est disposé en ligne dans le tube incandescent (5), le filament d'allumage (3.2) étant placé à la pointe du tube incandescent (5), en contact avec ce dernier, **caractérisée en ce que** le filament mixte est essentiellement disposé dans un composant tubulaire (1), fabriqué en un matériau résistant à la chaleur, et en contact avec la surface interne de celui-ci, la surface externe du composant (1) étant en contact avec la surface interne du tube incandescent (5) et le filament de régulation (4) étant formé d'un filament de 24 volts avec un calibre de fil d'environ 0,35 mm et le filament de chauffage d'un filament de 24 volts avec un calibre de fil d'environ 0,55 mm.

2. Bougie à flamme selon la revendication 1, **caractérisée en ce que** le filament mixte est composé d'un filament de préchauffage (3.1), relié au pôle interne (7), du filament de régulation (4) relié à celui-ci et du filament d'allumage relié à celui-ci et à la pointe du tube incandescent (8).

3. Bougie à flamme selon la revendication 1 et/ou 2, **caractérisée en ce que** le composant tubulaire (1) est fabriqué en oxyde de magnésium, nitrure d'aluminium ou dans un autre matériau céramique ayant une propriété d'isolant électrique.

4. Bougie à flamme selon au moins l'une des revendications précédentes, **caractérisée en ce que** l'étanchéité (6) du tube incandescent (5), au niveau de l'entrée du pôle interne (7), est réalisée au moyen de silicone.

5. Bougie à flamme selon au moins l'une des revendications précédentes, **caractérisée en ce que** l'espace libre dans le tube incandescent (5) est rempli d'un matériau avec une propriété d'isolant électrique.
